# EUROPÄISCHE PATENTSCHRIFT

(11) **EP 1 926 674 B1**
(45) Veröffentlichungstag und Bekanntmachung des Hinweises auf die Patenterteilung: **03.06.2009**
(21) Anmeldenummer: 05802249.2
(22) Anmeldetag: 21.10.2005
(51) Int. Cl.: B65H 54/88

(54) **TEXTILMASCHINE**
TEXTILE MACHINE
MACHINE TEXTILE

(30) Priorität: 23.09.2005 DE 102005045422
(43) Veröffentlichungstag der Anmeldung: 04.06.2008
(73) Patentinhaber: Oerlikon Textile GmbH & Co. KG, 42897 Remscheid (DE)
(72) Erfinder: WORTMANN, Thomas, 42857 Remscheid (DE); PYRA, Michael, 41379 Brüggen (DE)
(74) Vertreter: Kahlhöfer, Hermann
(86) Internationale Anmeldenummer: PCT/EP2005/011355
(87) Internationale Veröffentlichungsnummer: WO 2007/036242

(56) Entgegenhaltungen:
- WO-A-03/004742
- WO-A-20/05049464
- FR-A- 2 380 972
- US-A- 2 206 834
- US-A- 3 801 030
- US-A- 3 917 141

## Beschreibung

Die Erfindung betrifft eine Textilmaschine mit einer Vielzahl von Bearbeitungsstellen zum Behandeln und Aufwickeln einer Vielzahl von Fäden gemäß dem Oberbegriff des Anspruchs 1.

Eine gattungsgemäße Textilmaschine ist aus der US 2,206,834 bekannt.

Bei der bekannten Textilmaschine sind eine Vielzahl von Aufwickeleinrichtungen nebeneinander und übereinander an einer Maschinenlängsseite angeordnet. In jeder der Aufwickeleinrichtungen wird ein Faden zu einer Spule aufgewickelt. Hierzu wird der Faden kontinuierlich in jeder der Bearbeitungsstellen durch Lieferwerke der Aufwickeleinrichtung zugeführt. Die Aufwicklung der Fäden erfolgt kontinuierlich bis die gewickelte Spule einen maximalen Spulendurchmesser erreicht hat. In der Aufwickeleinrichtung ist nun ein Spulenwechsel auszuführen, wobei Hilfsmittel zur Durchführung der Spulwechsel vorgesehen sind. Derartige Hilfsmittel weisen zumindest ein Fadensaugmittel auf, um die kontinuierlich zugeführten Fäden während des Wechselvorgangs aufzunehmen und üblicherweise zu einem Garnabfallbehälter zu führen.

Bei der bekannten Textilmaschine sind mehrere Aufwickeleinrichtungen einem Fadensaugmittel zugeordnet, das unmittelbar mit einem Garnabfallbehälter verbunden ist. Hierbei werden von dem Fadensaugmittel mehrere Fäden gleichzeitig aufgenommen, so dass die den Fäden zugeordneten Aufwickeleinrichtungen bereit sind zu einem Spulenwechsel bereit sind. Hierbei ist sicherzustellen, dass eine ausreichende Fadenzugspannung während des Abführens der Fäden erhalten bleibt, um eine sichere Führung des Fadens in den Bearbeitungsstellen zu gewährleisten. Das Durchtrennen der Fäden sowie die Übergabe zu den Fadensaugmitteln erfolgt bei der bekannten Textilmaschine üblicherweise durch eine Bedienperson, die anschließend die Spulenwechsel in den Aufwickeleinrichtungen ausführt.

Aus der WO 03/004742 A1 ist eine Textilmaschine bekannt, bei welcher die Vielzahl der Aufwickeleinrichtungen Hilfsmittel zugeordnet sind, um automatisierte Spulenwechsel ohne Eingriff einer Bedienperson ausführen zu können. Hierzu werden als Hilfsmittel pro Aufwickeleinrichtung ein Fadensaugmittel, ein Trennmittel und ein der Aufwickeleinrichtung pneumatisches Fördermittel eingesetzt. Das pneumatische Fördermittel weist ein Führungsrohr mit einem Blasende auf, durch welches der Faden beim Erstanlegen in die Aufwickeleinrichtung geführt wird. Das der Aufwickeleinrichtung vorgesehene Trennmittel und Fadensaugmittel werden zum Spulenwechsel verwendet. Damit kann in jeder der Aufwickeleinrichtungen ein individueller Spulenwechsel durchgeführt werden. Derartige Textilmaschinen erfordern daher einen größeren apparativen Aufwand zur Ausgestaltung der Hilfsmittel, um individuelle Spulenwechsel pro Aufwickeleinrichtung auszuführen.

Die Erfindung hat demgegenüber zur Aufgabe, eine Textilmaschine der gattungsgemäßen Art, bei welcher mehrere Fäden einer Gruppe von Aufwickeleinrichtungen gleichzeitig durch ein Fadensaugmittel während des Spulenwechsels aufgenommen und abgeführt werden, derart zu verbessern, dass selbst bei Verwendung von Umschlingungslieferwerken in den Bearbeitungsstellen eine sichere Fadenführung gewährleistet bleibt.

Ein weiteres Ziel der Erfindung ist es, eine Textilmaschine mit einer Vielzahl von Bearbeitungsstellen insbesondere zum Falschdralltexturieren bereitzustellen, bei welcher manuelle Spulenwechsel effektiv und schnell ausführbar sind.

Die Aufgabe wird erfindungsgemäß durch eine Textilmaschine mit den Merkmalen nach Anspruch 1 gelöst.

Vorteilhafte Weiterbildungen der Erfindung sind durch die Merkmale und Merkmalskombinationen der Unteransprüche definiert.

Die Erfindung besitzt den Vorteil, dass die an den Fäden durch das Fadensaugmittel erzeugte Fadenzugkräfte im wesentlichen nur auf das Abführen der Fäden ausgelegt ist. Die zur Förderung und Aufrechterhaltung von Fadenführungen der zugeordneten Bearbeitungsstellen erforderlichen Fadenzugkräfte werden durch eine Gruppe von pneumatische Fördermittel erzeugt. Hierzu ist der Gruppe von Aufwickeleinrichtungen, die einem der Fadensaugmittel zugeordnet sind, im Fadenlauf eine Gruppe von pneumatischen Fördermitteln vorgeordnet. Zur Durchführung der Spulenwechsel lassen sich die der Gruppe von Aufwickeleinrichtungen zugeordneten pneumatischen Fördermitteln kollektiv steuern, so dass die Aktivierung aller Fördermittel in einfacher Art und Weise durch eine Bedienperson ausführbar ist. In Abhängigkeit von der Anzahl der Aufwickeleinrichtungen, die einem Fadensaugmittel zugeordnet sind, können somit zwei, drei oder vier Fördermittel gleichzeitig mit dem Fadensaugmittel zusammenwirken. Damit lässt sich auch eine größere Anzahl von Fäden sicher durch ein Fadensaugmittel aufnehmen und zu einem Gasbehälter abführen.

Um insbesondere eine Fadenverschlappung von denen der Aufwickeleinrichtung vorgeordneten Lieferwerke zu vermeiden, sind gemäß einer vorteilhaften Weiterbildung der Erfindung die pneumatischen Fördermittel in den Bearbeitungsstellen im Fadenlauf zwischen den Aufwickeleinrichtungen und den zugeordneten Lieferwerken angeordnet. Damit lassen sich die während der Fadenübergabe zu dem Fadensaugmittel möglicherweise eintretenden kurzzeitigen Fadenverschlappungen sicher von den Lieferwerken abhalten.

Um eine möglichst schonende Fadenführung in den Bearbeitungsstellen zu ermöglichen, lassen sich die Lieferwerke durch eine Lieferwelle oder mehrere Lieferwellen bilden, an denen die Fäden mit zumindest einer mehrfachen Teilumschlingung geführt sind, so dass vorteilhaft Klemm- und Förderspalte zum Fördern und Führen der Fäden vermieden werden.

Um das Anlegen und die Förderung eines Fadens in der Bearbeitungsstelle durch das pneumatische Fördermittel einfacher Art und Weise zu ermöglichen, wird bevorzugt die Weiterbildung der Erfindung verwendet, bei welcher die pneumatischen Fördermittel durch jeweils einen Fadeninjektor gebildet sind, der einen geschlitzten Führungskanal mit einem Saugende und einem Blasende aufweist. Die Führung des Fadens innerhalb des Führungskanals lässt sich dabei derart verbessern, dass unmittelbar an dem Saugende und an dem Blasende jeweils ein Fadenführer ausgebildet ist.

Zur Aktivierung der pneumatischen Fördermittel sind bevorzugt die einer Gruppe von Aufwickeleinrichtungen zugeordneten pneumatischen Fördermittel gemeinsam über ein Stellmittel mit einer Druckluftquelle verbindbar. So lässt sich durch die Betätigung des Stellmittels jede der angeschlossenen pneumatischen Fördermittel gleichzeitig aktivieren.

Die pneumatischen Fördermittel lassen sich auch vorteilhaft zum Erstanlegen der Fäden in den Bearbeitungsstellen verwenden. Zur Verbesserung der Fadenführung während des Spulenwechsels und beim Erstanlegen der Fäden in den Bearbeitungsstellen ist die Weiterbildung der Erfindung besonders vorteilhaft, bei welcher innerhalb der einzelnen Bearbeitungsstellen mehrere den Lieferwerken zugeordnete Fördermittel vorgesehen sind, welche beim Anlegen eines Fadens und/oder einem Spulenwechsel aktivierbar sind. Damit bleibt in der gesamten Bearbeitungsstelle eine zur Führung der Fäden erforderliche Mindestfadenzugspannung erhalten. Insbesondere lassen sich Fadenverschlappungen hinter den Lieferwerken dadurch vermeiden.

Als Fadensaugmittel werden bevorzugt Stelleninjektoren verwendet, welche mit einem Blasende an einem Garnabfallbehälter angeschlossen sind. Damit lassen sich auch mehrere Fäden vorteilhaft zu einem Garnabfallbehälter abführen. Jeder Gruppe von Aufwickeleinrichtungen ist dabei ein Stelleninjektor zugeordnet.

Zur weiteren Optimierung und Ausgestaltung der Hilfsmittel ist die Weiterbildung der Erfindung besonders vorteilhaft, bei welcher die Fadensaugmittel abwechselnd durch einen beweglich ausgebildeten Stelleninjektor gebildet sind, welcher mit einem Blasende an einem Garnbehälter angeschlossen ist. Der Stelleninjektor wird abwechselnd den einzelnen Gruppen von Aufwickeleinrichtungen zugeführt, um die Spulenwechsel zu ermöglichen.

Um dabei möglichst kurze Führungsstrecken für den Garnabfall zu realisieren, wird der Stelleninjektor und der Garnabfallbehälter bevorzugt zu einer mobilen Bedieneinheit kombiniert, wobei die Bedieneinheit durch Führungsmittel an einer Maschinenlängsseite parallel zu den Aufwickeleinrichtungen verfahrbar gehalten ist. Somit kann eine Bedienperson die für den Spulenwechsel erforderlichen Hilfsmittel wahlweise zu der Gruppe von Aufwickeleinrichtungen positionieren, in welcher Spulenwechsel durchzuführen sind.

Das Führungsmittel wird dabei vorzugsweise oberhalb oder unterhalb der Aufwickeleinrichtungen ausgebildet, wobei der Bedieneinheit zu jeder der sich längs der Führungsmittel nebeneinander angeordneten Aufwickeleinrichtungen eine Parkposition zugeordnet ist. Die Parkposition der Bedieneinheit ist derart gewählt, dass zumindest eine Gruppe von Aufwickeleinrichtungen zum Spulenwechsel bedienbar ist.

Die Druckluftzuführung zu dem Stelleninjektor an der Bedieneinheit lässt sich dabei vorteilhaft durch Druckanschlüsse ausbilden, die auf die Parkpositionen verteilt sind und jeweils mit der Bedieneinheit koppelbar sind.

Zur weiteren Optimierung wird vorgeschlagen; an der Bedieneinheit mehrere Stelleninjektoren auszubilden, so dass aus einer Parkposition mehrere Gruppen von Aufwickeleinrichtungen bedienbar sind. Somit kann der Aufwand zum Verfahren der Bedieneinheit an einer Maschinenlängsseite minimiert werden.

Um nach einem erfolgten Spulwechsel die Fäden einzeln in die Aufwickeleinrichtungen neu anzulegen, umfassen die Fadensaugmittel eine zusätzliche Fadensaugpistole, mit welcher die Fäden manuell durch die Bedienperson führbar sind. Dabei ist die Fadensaugpistole vorzugsweise unmittelbar mit der Bedieneinheit verknüpft und über einen Abführschlauch mit dem Garnabfallbehälter verbunden.

Die Erfindung wird nachfolgend anhand einiger Ausführungsbeispiele der erfindungsgemäßen Textilmaschine im Bezug auf die beigefügten Figuren näher erläutert.

Es stellen dar:
- Fig. 1: schematisch eine Querschnittsansicht eines ersten Ausführungsbeispiel der erfindungsgemäßen Textilmaschine
- Fig. 2: schematisch eine Teilansicht der Maschinenlängsseite des Ausführungsbeispiels aus Fig. 1
- Fig. 3: schematisch eine Querschnittsansicht eines weiteren Ausführungsbeispiel der erfindungsgemäßen Textilmaschine
- Fig. 4: schematisch eine Teilansicht der Maschinenlängsseite des Ausführungsbeispiels aus Fig. 3
- Fig. 5: schematisch eine Querschnittsansicht eines weiteren Ausführungsbeispiels der erfindungsgemäßen Textilmaschine
- Fig. 6: schematisch eine Teilansicht der Maschinenlängsseite des Ausführungsbeispiels aus Fig. 5
- Fig. 7: schematisch eine Ansicht eines pneumatischen Fördermittels
- Fig. 8: schematisch eine Querschnittsansicht des pneumatischen Fördermittels aus Fig. 7

In den Fig. 1 und 2 ist ein erstes Ausführungsbeispiel der erfindungsgemäßen Textilmaschine dargestellt. Die Fig. 1 zeigt hierbei eine Querschnittsansicht der Textilmaschine, die aus einem mehrteiligen Maschinengestell 7 besteht, wobei die Gestellteile des Maschinengestells 7 einen Bediengang 21 bilden. Unmittelbar neben dem Maschinengestell 7 ist ein Gattergestell 6 angeordnet, welches mehrere Vorlagestellen mit Vorlagespulen 2 enthält.

Die Textilmaschine weist in Längsrichtung - in der Fig. 1 ist die Zeichnungsebene gleich der Querebene - eine Vielzahl von Bearbeitungsstellen auf, um in jeder Bearbeitungsstelle jeweils einen Faden zu texturieren. Die Aufwickeleinrichtungen innerhalb der Textilmaschine nehmen eine Breite von drei Bearbeitungsstellen ein, so dass jeweils drei Aufwickeleinrichtungen 10.1, 10.2 und 10.3 etagenförmig in einer Säule übereinander in dem Maschinegestell 7 angeordnet sind.

Die in Fig. 1 dargestellte Querschnittsansicht stellt somit den Fadenlauf in einer der Bearbeitungsstellen dar, wobei zum Abziehen, Führen, Behandeln und Aufwickeln des Fadens 11 erforderliche Einrichtungen an dem Maschinengestell 7 zu einem den Bediengang 21 teilumschließenden Fadenlauf angeordnet sind.

Nachfolgend sind die Einrichtungen anhand des Fadenlaufs in einer Bearbeitungsstelle kurz beschrieben. Zum Abziehen des Fadens 11 in der Bearbeitungsstelle von einer im Gattergestell 6 gehaltenen Vorlagespule 2 ist ein erstes Lieferwerk 3 vorgesehen. Das erste Lieferwerk wird in diesem Fall als Abzugslieferwerk 3 bezeichnet. Dem Abzugslieferwerk 3 folgt im Fadenlauf eine Heizeinrichtung 4, eine Kühleinrichtung 5, eine Texturiereinrichtung 8, ein Strecklieferwerk 9, eine Verwirbelungseinrichtung 13, ein Vor-Set-Lieferwerk 20, eine Set-Heizeinrichtung 19, ein Set-Lieferwerk 14 und eine der Aufwickeleinrichtungen 10.1 bis 10.3. Die vorgenannten Einrichtungen können hierbei als Einzelaggregate pro Bearbeitungsstelle oder als Mehrfachaggregate für eine Gruppe von Bearbeitungsstellen ausgebildet und angetrieben sein.

Die von drei benachbarten Bearbeitungsstellen übereinander angeordneten Aufwickeleinrichtungen 10.1 bis 10.3 umfassen jeweils einen Spulenhalter 18, an welchem eine Spule 12 gehalten und gewickelt wird, die über eine Treibwalze 17 während des Wickelns angetrieben wird. Die Treibwalze 17 ist im Fadenlauf einer hier nicht näher dargestellten Changiereinrichtung vorgeordnet, die den Faden vor Ablage auf der Spule innerhalb eines Changierhubes hin- und herführt, so dass eine Kreuzspule in der Aufwickeleinrichtung gewickelt wird.

Zur weiteren Erläuterung der Aufwickeleinrichtungen wird neben der Fig. 1 gleichzeitig Bezug zu der Fig. 2 genommen. Die Fig. 2 zeigt dabei eine Ansicht der entlang einer Maschinenlängsseite 39 angeordnete Aufwickeleinrichtungen, wobei die in Fig. 2 nur die ersten neun Aufwickeleinrichtungen 10.1 bis 10.9 dargestellt sind. Die Maschinenlängsseite 39 erstreckt sich dabei parallel zu dem Bediengang 21, aus dem heraus eine Bedienperson die Spulenwechsel an den Aufwickeleinrichtungen 10.1 bis 10.9 durchführt.

Den Aufwickeleinrichtungen 10.1 bis 10.9 sind mehrere Hilfsmittel 22.1 bis 22.3 zugeordnet, durch welche die Durchführung der Spulenwechsel möglich wird. Die Hilfsmittel 22.1 bis 22.3 sind jeweils einer Gruppe von Aufwickelstellen zugeordnet, so dass die Hilfsmittel 22.1 den Aufwickelstellen 10.1 bis 10.3, die Hilfsmittel 22.2 den Aufwickeleinrichtungen 10.4 bis 10.6 und die Hilfsmittel 22.3 den Aufwickeleinrichtungen 10.7 bis 10.9 zugeordnet sind.

Die Hilfsmittel 22.1 bis 22.3 sind ihrem Aufbau identisch ausgebildet, so dass nachfolgend nur das Hilfsmittel 22.1 näher erläutert wird. Das Hilfsmittel 22.1 enthält ein Fadensaugmittel 16 zur Aufnahme der Fäden während der Durchführung eines Spulenwechsels. Das Fadensaugmittel 16 wird hierbei durch einen Stelleninjektor 23.1 gebildet. Der Stelleninjektor 23.1 ist im oberen Bereich der Aufwickeleinrichtungen 10.1 bis 10.3 angeordnet. Der Stelleninjektor 23.1 ist mit einem Blasende an einer Rohrleitung 24 angeschlossen, welche in einen hier nicht dargestellten Garnabfallbehälter mündet. Die Druckluftversorgung des Stelleninjektors 23.1 erfolgt über eine separate Leitung, die mit einer Druckleitung 25 gekoppelt ist, durch welche eine Druckluft zur Verfügung gestellt wird. Das Saugende des Stelleninjektors 23.1 bildet eine Saugöffnung zur Aufnahme der den Aufwickeleinrichtungen 10.1 bis 10.3 zugeordneten Fäden 11.

Im unteren Bereich der Aufwickeleinrichtungen 10.1 bis 10.3 weist das Hilfsmittel 22.1 mehrere pneumatische Fördermittel 15.1 bis 15.3 auf. Die Fördermittel 15.1 bis 15.3 sind jeweils in dem Fadenlauf angeordnet, um den Faden 11 zu fördern. Hierbei ist das Fördermittel 15.1 der Aufwickeleinrichtung 10.2 zugeordnet, das Fördermittel 15.2 der Aufwickeleinrichtung 10.3 und das Fördermittel 15.3 der Aufwickeleinrichtung 10.1 zugeordnet. Die Fördermittel 15.1 bis 15.3 sind dabei jeweils zwischen den Aufwickeleinrichtungen und den vorgeordneten SetLieferwerken 14 angeordnet. Die Fördermittel 15.1 bis 15.3 sind jeweils über ein Druckluftanschluß mit einem Stellmittel 35.1 verbunden. Das Stellmittel 35.1 ist an einer Druckluftleitung 36 angeschlossen. Hierbei lässt sich durch das Stellmittel 35.1 eine Verbindung zwischen der Druckluftleitung 36 und den Druckluftanschlüssen der Fördermittel 15.1 und 15.3 herstellen. Die Fördermittel 15.1, 15.2 und 15.3 bilden somit eine Gruppe, die synchron durch das Stellmittel 35.1 aktiviert oder deaktiviert wird.

In dem dargestellten Ausführungsbeispiel der Textilmaschine sind die in dem Maschinengestell übereinander angeordneten Aufwickeleinrichtungen jeweils zu einer Gruppe zusammengefasst, in denen die Fäden gemeinsam während eines Spulwechsels durch das Fadensaugmittel abgeführt werden. Bei der in Fig. 2 dargestellten Betriebssituation werden in den Aufwickeleinrichtungen 10.1 bis 10.3 gerade Spulenwechsel ausgeführt. Dabei wird vor Beginn des Spulenwechsels das Stellmittel 35.1 zur Freigabe der Druckluftversorgung der Fördermittel 15.1 bis 15.3 aktiviert. Damit werden die Fäden nach Ablauf von den Set-Lieferwerken 14 pneumatisch mittels Druckluft gefördert. Nun kann der Spulenwechsel eingeleitet werden, indem eine Bedienperson die den Aufwickeleinrichtungen 10.1 bis 10.3 zugeordneten Fäden ergreift und durchtrennt und sie anschließend mit Hilfe von Umlenkmitteln in die Saugöffnung des Stelleninjektors 23.1 zu übergeben. Die Fäden 11 werden nur über den Stelleninjektor 23.1 kontinuierlich aufgenommen und über die Rohrleitung 24 zu einem Garnabfallbehälter geführt.

Die in den benachbarten Gruppen der Aufwickeleinrichtungen 10.4 bis 10.9 zugeordneten Hilfsmittel 22.2 und 22.3 bleiben außer Betrieb. Dabei sind die Stellmittel 35.2 und 35.3 in geschlossener Stellung, so dass die zugeordneten Fördermittel 15.4 bis 15.9 ohne Förderwirkung bleiben. Ebenso bleiben die Stelleninjektoren 23.2 und 23.3 inaktiv. Die zur Betätigung der Stelleninjektoren 23.1 und 23.2 vorgesehenen Ventile sind hier nicht näher dargestellt. Üblicherweise werden hierbei ebenfalls manuell betätigte Stellenventile verwendet.

Bei dem in der Fig. 1 und 2 dargestellten Ausführungsbeispiel der Textilmaschine sind als Lieferwerke sogenannte Galettenlieferwerke vorgesehen, bei welchem in jeder Bearbeitungsstelle jedes der Lieferwerk durch eine einzeln angetriebene Lieferwelle mit einer zugeordneten Beilaufrolle gebildet wird. In Fig. 2 sind hierzu die Lieferwellen 31.1, 31.2 und 31.3 der Set-Lieferwerke 14 der ersten drei Bearbeitungsstellen dargestellt. Jede der Lieferwellen 31.1 bis 31.3 ist ein Antrieb zugeordnet. Mit derartigen Umschlingungslieferwerken lässt sich eine besonders schonende Fadenführung realisieren, so dass die in Fig. 1 und 2 dargestellte Textilmaschine besonders zum Falschdralltexturieren von synthetischen Fäden geeignet ist.

In den Fig. 3 und 4 ist ein weiteres Ausführungsbeispiel einer Textilmaschine gezeigt. In Fig. 3 ist das Ausführungsbeispiel in einer Querschnittsansicht und in Fig. 4 in einer Teilansicht der Maschinenlängsseite dargestellt. Soweit kein ausdrücklicher Bezug zu einer der Figuren gemacht ist, gilt die nachfolgende Beschreibung für beide Figuren.

Das Ausführungsbeispiel ist im wesentlichen identisch zu dem vorhergehenden Ausführungsbeispiel nach Fig. 1 und 2, so dass an dieser Stelle nur die Unterschiede erläutert werden. Das Ausführungsbeispiel weist ebenfalls eine Vielzahl von Bearbeitungsstellen auf, um jeweils einen vorgelegten Faden 11 zu verstrecken und zu texturieren. Hierzu sind in dem Maschinengestell 7 ein Abzugslieferwerk 3, eine Heizeinrichtung 4, eine Kühleinrichtung 5, eine Texturiereinrichtung 8, ein Strecklieferwerk 9, ein Set-Lieferwerk 14 sowie eine Aufwickeleinrichtung 10.1 in der Bearbeitungsstelle angeordnet. Die Lieferwerke 3, 9 und 14 sind jeweils durch eine durchgehende Lieferwelle 31 gebildet, an dessen Umfang zwei in Abstand zueinander angeordnete Beilaufrollen gehalten sind. Die Beilaufrollen können direkt vom Faden umschlungen werden, so dass bei mehrfacher Umschlingung der Faden die Lieferwelle teilumschlingt. Es ist jedoch auch möglich, die Lieferwerke 3, 9 und 14 als sogenannte Klemmlieferwerke auszubilden, bei welchen die Beilaufrollen einen Riemen führen, der den Faden am Umfang der Lieferwelle hält.

Unabhängig von der Ausbildung der Lieferwerke sind die Aufwickeleinrichtungen etagenförmig übereinander angeordnet und zu mehreren nebeneinander entlang der Maschinenlängsseite 39 gehalten. Hierbei umfassen die den Gruppen der Aufwickeleinrichtungen 10.1 bis 10.9 zugeordneten Hilfsmittel 22.1, 22.2 und 22.3 eine gemeinsame Bedieneinheit 40, die oberhalb der Aufwickeleinrichtungen 10.1 bis 10.9 angeordnet ist und mittels Führungsmittel 42 entlang der Maschinenlängsseite 39 führbar ist. In Fig. 4 sin ddie ersten 18 Aufwickeleinrichtungen 10.1 bis 10.18 dargestellt. Als Führungsmittel ist hierbei eine Führungsschiene 43 vorgesehen, in welcher die Bedieneinheit 40 geführt ist. Die Bedieneinheit 40 weist einen Garnabfallbehälter 28 auf, an dem mehrere Rohrleitungen 29.1, 29.2 und 29.3 angeschlossen sind. Die Rohrleitungen 29.1 bis 29.3 weisen an ihren freien Enden jeweils ein als Fadensaugmittel wirkenden Stelleninjektor 38.1, 38.2 und 38.3 auf. Die Stelleninjektoren 38.1, 38.2 und 38.3 weisen einen Abstand zueinander auf, der im wesentlichen gleich der Teilung der etagenförmig angeordneten Aufwickeleinrichtungen 10.1, 10.4, 10.7 ist. Zur Druckluftversorgung der Stelleninjektoren 38.1 bis 38.3 sind diese über separate Leitungen mit einer Druckluftversorgung 26 verbunden, die eine Bedieneinheit 40 ausgebildet ist. Die Druckluftversorgung 26 läßt sich dabei in einer Parkposition mit einem gegenüber liegenden Druckanschluß 30.1 koppeln.

In Fig. 3 sind beispielhaft nur die ersten 18 Aufwickeleinrichtungen gezeigt. Hierbei sind jeweils die drei übereinander angeordneten Aufwickeleinrichtungen zu einer Gruppe zusammengefasst, so dass insgesamt sechs Gruppen von Aufwickeleinrichtungen beispielhaft gezeigt sind. Entlang der Maschinenlängsseite 39 sind mehrere Parkpositionen für die Bedieneinheit 40 vorgesehen. In Fig. 3 sind die ersten beiden Parkpositionen gezeigt. In der ersten Parkposition werden durch die Bedieneinheit 40 die ersten drei Gruppen der Aufwickeleinrichtungen 10.1 bis 10.9 bedient. Die benachbarte Parkposition stellt somit die Position der Bedieneinheit 40 dar (gestrichelt dargestellt), um die nächsten drei Gruppen von Aufwickeleinrichtungen während des Spulwechsels zu bedienen.

Die Bedieneinheit 40 weist des weiteren eine Fadensaugpistole 47 auf, die über einen Abführschlauch 48 mit dem Garnabfallbehälter 28 verbunden ist. Die Druckluftversorgung der Fadensaugpistole 45 erfolgt über eine separate Leitung, die mit der Druckluftversorgung 26 verbunden ist.

Im unteren Bereich der Aufwickeleinrichtungen sind zwischen den Aufwickeleinrichtungen 10.1 bis 10.3 jeweils ein Gruppe von Fördermitteln 15.1 bis 15.3 vorgeordnet, die gemeinsam durch das Stellmittel 35.1 wahlweise mit einer Druckluftquelle zu verbinden sind. Die Funktionsweise und die Ausbildung der im unteren Bereich vorgesehenen Hilfsmittel sind somit identisch zu dem vorhergehenden Ausführungsbeispiel ausgeführt, so dass zu der vorhergehenden Beschreibung Bezug genommen wird.

Bei dem in Fig. 3 dargestellten Ausführungsbeispiel ist dem Strecklieferwerk 9 zu jeder Bearbeitungsstelle jeweils ein weiteres Fördermittel 37 nachgeordnet. Das Fördermittel 37 dient ebenfalls zur pneumatischen Förderung des Fadens in der Bearbeitungsstelle.

Die in den Bearbeitungsstellen zusätzlich angeordneten Fördermittel 37 werden insbesondere zum Erstanlegen des Fadens in der Bearbeitungsstelle benötigt. Aufgrund der Verwendung von Umschlingungslieferwerken muß während des Anlegens des Fadens in der Bearbeitungsstelle sichergestellt werden, dass ein Verschlappen auf der Auslaufseite der Lieferwerke 9 und 14 verhindert wird, da dieses Verschlappen sofort zu einer Wicklerbildung an dem Lieferwerk führt. Insoweit wird während des Anlegens die Fördermittel 37 und die Fördermittel 15 in den Bearbeitungsstellen aktiviert. Die Führung und das manuelle Anlegen des Fadens erfolgt mittels der Fadensaugpistole 47, wobei der Faden 11 in der Bearbeitungsstelle nacheinander in die einzelnen Einrichtungen eingelegt wird. Für den Fall, dass dem Fördermittel 37 eine Set-Heizeinrichtung nachgeordnet ist, lässt sich das Einfädeln des Fadens in die Heizeinrichtung besonders dadurch vereinfachen, dass die Fadensaugpistole nach Übergabe des Fadens in das Fördermittel 37 unmittelbar am Ausgang der Set-Heizeinrichtung angelegt wird, um den Faden erneut zu übernehmen. Das Fördermittel 37 ist dabei bevorzugt als Injektor mit dem Einlass der Heizeinrichtung gekoppelt.

Die Durchführung des Spulenwechsels erfolgt bei dem in Fig. 3 und 4 dargestellten Ausführungsbeispiel analog zu dem Ausführungsbeispiel nach Fig. 1 und 2, so dass auf eine weitere Beschreibung an dieser Stelle verzichtet werden kann und auf die vorgenannte Beschreibung Bezug genommen wird.

In den Fig. 5 und 6 ist ein weiteres Ausführungsbeispiel der erfindungsgemäßen Textilmaschine gezeigt. Das Ausführungsbeispiel aus der Fig. 5 ist in einer Querschnittsansicht und in Fig. 6 in einer Teilansicht der Maschinenlängsseite dargestellt. Der Aufbau der Textilmaschine ist identisch zu dem vorgenannten Ausführungsbeispiel nach Fig. 1 und 2, so dass zur Vermeidung von Wiederholungen auf die vorgenannte Beschreibung Bezug genommen wird. Bei dem in Fig. 5 und 6 dargestellten Ausführungsbeispielen sind im wesentlichen die Ausbildung der Hilfsmittel 22 unterschiedlich ausgebildet. Hierbei werden die Fadensaugmittel 16 durch einen beweglichen Stelleninjektor 38 gebildet. Der Stelleninjektor 38 ist über eine Rohrleitung 49 mit einem Garnabfallbehälter 28 verbunden und zu einer mobilen Bedieneinheit 40 kombiniert. Die Bedieneinheit 40 wird durch einen Wagen 46 gehalten, der im unteren Bereich des Bediengangs parallel zu der Maschinenlängsseite 39 verfahrbar ausgebildet ist.

Wie in Fig. 6 dargestellt ist, weist jede Gruppe von übereinander angeordneten Aufwickeleinrichtungen jeweils eine Parkposition für die Bedieneinheit 40 auf. In der Parkposition ist jeweils ein Druckanschluß 30 ausgebildet, an welchem die Druckluftversorgung 26 der Bedieneinheit 40 ankuppelbar ist. Die Druckluftversorgung 26 ist über eine separate Leitung mit dem Stellenjektor 38 und mit einer Fadensaugpistole 47 gekoppelt. Die Fadensaugpistole 47 weist am Blasende einen Abführschlauch 48 auf, der in den Garnabfallbehälter 28 mündet.

Die zur Förderung der Fäden und zur Aufrechterhaltung einer Fadenspannung auf der Auslassseite der Strecklieferwerke vorgesehenen Fördermittel sind in ihrer Ausbildung und Anordnung identisch zu den Ausführungsbeispielen nach Fig. 1 und 2 ausgeführt, so dass ebenfalls zu der vorgenannten Beschreibung Bezug genommen wird.

Bei dem in Fig. 6 dargestellten Teilansicht der ersten drei Gruppen von Aufwickeleinrichtungen 10.1 bis 10.9 wird in der mittleren Gruppe der Aufwickeleinrichtungen 10.4 bis 10.6 gerade ein Spulenwechsel ausgerührt. Hierzu ist die Bedieneinheit 40 in der zugeordneten Parkposition gehalten und mit dem Druckanschluß 30.2 verbunden. Zur Einleitung des Spulenwechsels wird das Stellmittel 35.2 geöffnet, so dass jeder der angeschlossenen Fördermittel 15.4 bis 15.6 mit einer hier nicht dargestellten Druckquelle verbunden sind. Die den Aufwickeleinrichtungen 10.4 bis 10.6 zugeordneten Fäden 11 werden jeweils separat durch die Fördermittel 15.1 bis 15.3 gefördert, so dass die Bedienperson nun einen Spulenwechsel durch Trennen und Übergabe der Fäden an den Stelleninjektor 38 einleiten kann. Die Fäden werden über den Stelleninjektor 38 zum Garnabfallbehälter 28 geführt. Die weitere Vorgehensweise ist im wesentlichen identisch zu den vorgenannten Ausführungsbeispielen. Das erneute Anlegen der Fäden erfolgt mit Hilfe der Fadensaugpistole 48, wobei jeder Faden 11 einzeln in den zugeordneten Aufwickeleinrichtungen 10.4 bis 10.6 angelegt wird.

Um beim Erstanlegen den Faden in einfacher Art und Weise in das den Lieferwerken nachgeordnete Fördermittel zu führen, ist in den Fig. 7 und 8 ein Ausführungsbeispiel eines pneumatischen Fördermittels gezeigt, wie es beispielsweise den vorgenannten Ausführungsbeispielen der erfindungsgemäßen Textilmaschine einsetzbar wäre. Fig. 7 zeigt hierbei eine Ansicht des Fördermittels und Fig. 8 eine Querschnittsansicht. Soweit kein ausdrücklicher Bezug zu einer der Figuren gemacht ist, gilt die nachfolgende Beschreibung für beide Figuren.

Das Fördermittel 15 ist als ein Fadeninjektor 45 ausgebildet, der einen länglichen Führungskanal 29 aufweist, der an einer Seite einen länglichen Einlegschlitz 50 besitzt. Der Führungskanal 29 besitzt ein Saugende 32 und ein Blasende 33. In dem Bereich zwischen dem Saugende 32 und dem Blasende 33 münden mehrere Einströmkanäle 51, die über eine Druckleitung 52 mit einer Druckluftquelle verbindbar sind.

Zur Führung des Fadens innerhalb des Führungskanals 29 weist das Fördermittel 15 jeweils am Saugende 32 und am Blasende 33 einen Fadenführer 34 auf. Der Fadenführer 34 kann dabei beispielsweise durch einen Keramikeinsatz gebildet werden.

Zur Förderung des Fadens 11 wird über die Druckleitung 52 und den Einströmkanälen 51 Druckluft in Fadenlaufrichtung dem Führungskanal 29 zugeführt. Dabei wird an dem Saugende 32 eine Saugwirkung sowie an dem Blasende 33 ein Ausblasen erzeugt. An dem Faden 11 entsteht eine Förderwirkung, die zum Aufbau einer Zugspannung führt.

Die Ausführungsbeispiele der erfindungsgemäßen Textilmaschine nach den Fig. 1 bis 6 sind im Aufbau und Anordnung ihrer Einrichtungen zum Behandeln, Bearbeiten und Aufwickeln der Fäden beispielhaft. Der Aufbau einer Falschdralltexturiermaschine gemäß Fig. 1 wurde gewählt, da die Erfindung sich bei derartigen Textilmaschinen besonders bewährt hat, da Flaschdralltexturiermaschinen üblicherweise über eine hohe Anzahl von Bearbeitungsstellen verfügen und somit eine Vielzahl von Spulenwechseln auszuführen sind. Unabhängig von der Ausbildung der Hilfsmittel gewährleisten dabei die kollektiv steuerbaren und zu Gruppen zusammengefassten Fördermittel eine sichere Fadenführung selbst bei Verwendung von Umschlingungslieferwerken, die besonders zu Wicklerbildungen neigen. Hierbei ist es jedoch ebenfalls möglich, die Gruppenaufteilung der Aufwickeleinrichtungen nicht spaltenförmig sondern etagenförmig auszubilden oder über mehrere nebeneinander angeordnete Aufwickeleinrichtungen zu erstrecken. So ist die gewählte Anzahl von drei Aufwickeleinrichtungen und drei kollektiv spaltbaren Fördermitteln beispielhaft. Grundsätzlich kann eine größere Anzahl von Fördermitteln kollektiv zur Vorbereitung des Spulenwechsels angeschaltet werden. So können auch parallele Spulwechsel in mehreren Gruppen ausgeführt werden.

### Bezugszeichenliste

- 1: Vorlagestelle
- 2: Vorlagespule
- 3: Abzugslieferwerk
- 4: Heizeinrichtung
- 5: Kühleinrichtung
- 6: Gattergestell
- 7: Maschinengestell
- 8: Texturiereinrichtung
- 9: Strecklieferwerk
- 10.1...10.9: Aufwickeleinrichtungen
- 11: Faden
- 12: Spule
- 13: Verwirbelungseinrichtung
- 14: Set-Lieferwerk
- 15.1 ... 15.9: Fördermittel
- 16: Fadensaugmittel
- 17: Treibwalze
- 18: Spulenhalter
- 19: Set-Heizeinrichtung
- 20: Vor-Set-Lieferwerk
- 21: Bediengang
- 22.1 ... 22.3: Hilfsmittel
- 23.1 ... 23.3: Stelleninjektor
- 24: Rohrleitung
- 25: Druckleitung
- 26: Druckluftversorgung
- 27: Fadeninjektor
- 28: Garnabfallbehälter
- 29: Führungskanal
- 30.1,30.2: Druckanschluß
- 31, 31.1 ... 31.3: Lieferwelle
- 32: Saugende
- 33: Blasende
- 34: Fadenführer
- 35: Stellmittel
- 36: Druckluftleitung
- 37: Fördermittel
- 38, 38.1, 38.2, 38.3: beweglicher Stelleninjektor
- 39: Maschinenlängsseite
- 40: Bedieneinheit
- 42: Führungsmittel
- 43: Führungsschiene
- 45: Fadeninjektor
- 46: Wagen
- 47: Fadensaugpistole
- 48: Abführschlauch
- 49,49.1,49.2,49.3: Rohrleitung
- 50: Einlegeschlitz
- 51: Einströmkanal
- 52: Druckleitung

## Patentansprüche

1. Textilmaschine mit einer Vielzahl von Bearbeitungsstellen zum Behandeln und Aufwickeln einer Vielzahl von Fäden, wobei jede der Bearbeitungsstellen mehrere Lieferwerke (3, 9, 14) zum Abziehen und Führen der Fäden (11) und eine Aufwickeleinrichtung (10.1) aufweisen, wobei die Aufwickeleinrichtungen (10.1 - 1.0.9) der Bearbeitungsstellen übereinander und nebeneinander an einer Maschinenlängsseite (39) angeordnet und durch Hilfsmittel (22.1, 22.2) zur Durchführung von Spulenwechsel bedienbar sind und wobei die Hilfsmittel (22.1, 22.2) zumindest ein Fadensaugmittel (16) aufweist, das während eines Spulwechsel jeweils die Fäden (11) einer Gruppe von Aufwickeleinrichtungen (10.1 10.3) aufnimmt und abführt, **dadurch gekennzeichnet, dass** der Gruppe von Aufwickeleinrichtungen (10.1 - 10.3), die dem Fadensaugmittel (16) zugeordnet sind, im Fadenlauf eine Gruppe von pneumatischen Fördermittel (15.1 - 15.3) vorgeordnet ist, die zur Durchführung der Spulenwechsel kollektiv steuerbar ausgebildet sind.

2. Textilmaschine nach Anspruch 1, **dadurch gekennzeichnet, dass** die pneumatischen Fördermittel (15.1 - 15.3) in den Bearbeitungsstellen im Fadenlauf zwischen den Aufwickeleinrichtungen (10.1 - 10.3) und den zugeordneten Lieferwerken (14) angeordnet sind.

3. Textilmaschine nach Anspruch 2, **dadurch gekennzeichnet, dass** die der Aufwickeleinrichtungen (10.1 - 10.3) vorgeordnet gehaltenen Lieferwerke (14) durch eine Lieferwelle (31) oder durch mehrere Lieferwellen (31.1, 31.2) gebildet sind, an denen die Fäden (11) mit zumindest einer mehrfachen Teilumschlingen geführt sind.

4. Textilmaschine nach einem der Anspruch 1 bis 3, **dadurch gekennzeichnet, dass** die pneumatischen Fördermittel (15.1 - 15.3) durch jeweils einen Fadeninjektor (45) gebildet sind, der einen geschlitztem Führungskanal (29) mit einem Saugende (32) und einem Blasende (33) aufweist.

5. Textilmaschine nach Anspruch 4, **dadurch gekennzeichnet, dass** der Führungskanal (29) an dem Saugende (32) und an dem Blasende (33) jeweils einen Fadenführer (34) aufweist.

6. Textilmaschine nach einem der Ansprüche 1 bis 5, **dadurch gekennzeichnet, dass** die einer Gruppe von Aufwickeleinrichtungen (10.1 - 10.3) zugeordneten pneumatischen Fördermittel (15.1 - 15.3) mittels einem Stellmittel (35.1) mit einer Druckluftquelle (36) verbindbar sind.

7. Textilmaschine nach einem der Ansprüche 1 bis 6, **dadurch gekennzeichnet, dass** innerhalb der einzelnen Bearbeitungsstellen mehrere den Lieferwerken (9, 14) zugeordnete pneumatische Fördermittel (15, 37) vorgesehen sind, welche beim Anlegen eines Fadens und/oder einem Spulenwechsel aktivierbar sind.

8. Textilmaschine nach einem der Ansprüche 1 bis 7, **dadurch gekennzeichnet, dass** die Fadensaugmittel (16) jeweils durch einen Stelleninjektor (23.1, 23.2) gebildet sind, welcher durch ein Blasende mit einem Garnabfallbehälter (28) verbunden ist.

9. Textilmaschine nach einem der Ansprüche 1 bis 7, **dadurch gekennzeichnet, dass** die Fadensaugmittel (16) abwechselnd durch einen beweglich ausgebildeten Stelleninjektor (38) gebildet sind, welcher mit einem Blasende an einem Garnabfallbehälter (28) angeschlossen ist.

10. Textilmaschine nach Anspruch 8, **dadurch gekennzeichnet, dass** der Stelleninjektor (38) und der Garnabfallbehälter (28) zu einer mobilen Bedieneinheit (40) kombiniert sind und dass die Bedieneinheit (40) durch Führungsmittel (43, 46) an einer Maschinenlängsseite (39) parallel zu den Aufwickeleinrichtungen (10.1 -10.9) verfahrbar gehalten ist.

11. Textilmaschine nach Anspruch 10, **dadurch gekennzeichnet, dass** das Führungsmittel (43, 46) oberhalb oder unterhalb der Aufwickeleinrichtungen (10.1 - 10.9) ausgebildet ist und dass der Bedieneinheit (40) zu jeder der sich längs des Führungsmittels (43, 46) nebeneinander angeordneten Aufwickeleinrichtungen (10.1 - 10.9) eine Parkposition zugeordnet ist.

12. Textilmaschine nach Anspruch 10, **dadurch gekennzeichnet, dass** an der Maschinenlängsseite (39) parallel zu dem Führungsmittel (43) mehrere Druckluftanschlüsse (30.1, 30.2) ausgebildet sind, wobei die Druckluftanschlüsse (30.1, 30.2) auf die einzelnen Parkpositionen der Bedieneinheit (40) verteilt sind.

13. Textilmaschine nach einem der Ansprüche 8 bis 12, **dadurch gekennzeichnet, dass** die Bedieneinheit (40) mehrere Stelleninjektoren (38.1, 38.2, 38.3) umfasst, die abwechselnd den Gruppen von Aufwickeleinrichtungen (10.1 - 10.18) zugeordnet sind.

14. Textilmaschine nach einem der Ansprüche 8 bis 13, **dadurch gekennzeichnet, dass** eine mobile Fadensaugpistole (47) zur manuellen Führung der Fäden beim Neuanlegen nach einem Spulenwechsel vorgesehen ist und dass die Fadensaugpistole (47) über einen Abführschlauch (48) mit dem Garnabfallbehälter verbunden ist.

## Claims

1. A textile machine with a multiplicity of processing stations for the treatment and winding of a multiplicity of threads, each of the processing stations having a plurality of delivery units (3, 9, 14) for taking up and guiding the threads (11) and a winding device (10.1), the winding devices (10.1-10.9) of the processing stations being arranged one above the other and next to one another on one machine longitudinal side (39) and being serviceable by auxiliary means (22.1, 22.2) for carrying out bobbin changes, and the auxiliary means (22.1, 22.2) having at least one thread suction means (16) which in each case picks up and discharges the threads (11) of a group of winding devices (10.1-10.3) during a bobbin change, **characterized in that** the group of winding devices (10.1-10.3) which are assigned to the thread suction means (16) is preceded in the thread run by a group of pneumatic conveying means (15.1-15.3) which are designed to be collectively controllable for carrying out the bobbin changes.

2. The textile machine as claimed in claim 1,
**characterized in that** the pneumatic conveying means (15.1-15.3) in the processing stations are arranged in the thread run between the winding devices (10.1-10.3) and the assigned delivery units (14).

3. The textile machine as claimed in claim 2,
**characterized in that** the delivery units (14) held so as to precede the winding devices (10.1-10.3) are formed by a delivery shaft (31) or by a plurality of delivery shafts (31.1, 31.2), on which the threads (11) are guided with at least multiple part looping.

4. The textile machine as claimed in one of claims 1 to 3, **characterized in that** the pneumatic conveying means (15.1-15.3) are formed in each case by a thread injector (45) which has a slotted guide duct (29) with a suction end (32) and with a blast end (33).

5. The textile machine as claimed in claim 4,
**characterized in that** the guide duct (29) has a thread guide (34) in each case at the suction end (32) and at the blast end (33).

6. The textile machine as claimed in one of claims 1 to 5, **characterized in that** the pneumatic conveying means (15.1-15.3) assigned to a group of winding devices (10.1-10.3) can be connected to a compressed air source (36) by an actuating means (35.1).

7. The textile machine as claimed in one of claims 1 to 6, **characterized in that**, within the individual processing stations, a plurality of pneumatic conveying means (15, 37) are provided which are assigned to the delivery units (9, 14) and which can be activated during the piecing up of a thread and/or a bobbin change.

8. The textile machine as claimed in one of claims 1 to 7, **characterized in that** the thread suction means (16) are formed in each case by a station injector (23.1, 23.2) which is connected to a yarn waste container (28) by means of a blast end.

9. The textile machine as claimed in one of claims 1 to 7, **characterized in that** the thread suction means (16) are formed alternately by a movably designed station injector (38) which is connected at a blast end to a yarn waste container (28).

10. The textile machine as claimed in claim 8,
**characterized in that** the station injector (38) and the yarn waste container (28) are combined into a mobile servicing unit (40), and **in that** the servicing unit (40) is held so as to be capable of traveling parallel to the winding devices (10.1-10.9) on one machine longitudinal side (39) by guide means (43, 46).

11. The textile machine as claimed in claim 10,
**characterized in that** the guide means (43, 46) is formed above or below the winding devices (10.1-10.9), and **in that** the servicing unit (40) is assigned a parking position for each of the winding devices (10.1-10.9) arranged next to one another along the guide means (43, 46).

12. The textile machine as claimed in claim 10,
**characterized in that** a plurality of compressed air connections (30.1, 30.2) are formed parallel to the guide means (43) on the machine longitudinal side (39), the compressed air connections (30.1, 30.2) being distributed to the individual parking positions of the servicing unit (40).

13. The textile machine as claimed in one of claims 8 to 12, **characterized in that** the servicing unit (40) comprises a plurality of station injectors (38.1, 38.2, 38.3) which are assigned alternately to the groups of winding devices (10.1-10.18).

14. The textile machine as claimed in one of claims 8 to 13, **characterized in that** a movable thread suction gun (47) for the manual guidance of the threads during piecing up anew after a bobbin change is provided, and **in that** the thread suction gun (47) is connected to the yarn waste container via a discharge hose (48).

## Revendications

1. Machine textile avec une multiplicité de postes de traitement pour le traitement et l'enroulement d'une multiplicité de fils, chacun des postes de traitement ayant une pluralité de dispositifs d'alimentation (3, 9, 14) pour défiler et pour guider les fils (11) et un dispositif d'enroulement (10.1), les dispositifs d'enroulement (10.1 - 10.9) des postes de traitement étant agencés l'un au dessus de l'autre et de façon adjacente sur un coté longitudinal de la machine (39) et pouvant être desservis par des moyens auxiliaires (22.1, 22.2) pour effectuer des échanges de bobines et le moyen auxiliaire (22.1, 22.2) ayant au moins un moyen d'aspiration de fils (16) qui durant l'échange de bobine recueillit respectivement les fils (11) d'un groupe de dispositifs d'enroulement (10.1 - 10.3) et les évacue, **caractérisée en ce que** le groupe de dispositifs d'enroulement (10.1 - 10.3) assignés au moyen de succion de fils (16), précède un groupe de moyens convoyeurs pneumatiques (15.1 - 15.3) dans le trajet de fil, qui pour la mise en oeuvre des échanges de bobines sont réalisés de manière à pouvoir être commandés collectivement.

2. Machine textile selon la revendication 1, **caractérisée en ce que** les moyens pneumatiques convoyeurs (15.1-15.3) dans les postes de traitement sont agencés dans le trajet de fil entre les dispositifs d'enroulement (10.1-10.3) et les dispositifs d'alimentation (14) y étant attribués.

3. Machine textile selon la revendication 2, **caractérisée en ce que** les dispositifs d'alimentation (14) agencés en amont des dispositifs d'enroulement (10.1 - 10.2), sont formés par un arbre d'alimentation (31) ou par une pluralité d'arbres d'alimentation (31.1, 31.2), sur lesquels les fils (11) sont guidés avec au moins une multiplicité d'enlacements partiels.

4. Machine textile selon l'une des revendications 1 à 3, **caractérisée en ce que** les moyens convoyeurs pneumatiques (15.1 - 15.3) sont formés respectivement par au moins un injecteur de fil (45) qui a un canal de guidage encoché (29) avec une extrémité de succion (32) et une extrémité de soufflage (33).

5. Machine textile selon la revendication 4, **caractérisée en ce que** le canal de guidage (29) a respectivement un guide-fil (34) sur l'extrémité de succion (32) et sur l'extrémité de soufflage (33).

6. Machine textile selon l'une des revendications 1 à 5, **caractérisée en ce que** les moyens convoyeurs pneumatiques (15.1 - 15.3), assignés à un groupe de dispositifs d'enroulement (10.1 - 10.3) peuvent être connectés à une source d'air comprimé (36) au moyen d'un moyen actionneur (35.1).

7. Machine textile selon l'une des revendications 1 à 6, **caractérisée en ce qu'**une pluralité de moyens convoyeurs pneumatiques (15, 37), assignés aux dispositifs d'alimentation (9, 14) sont prévus à l'intérieur des postes de traitement individuels et peuvent être activés durant l'application d'un fil et/ou durant un échange de bobine.

8. Machine textile selon l'une des revendications 1 à 7, **caractérisée en ce que** les moyens de succion de fil (16) sont formés chacun par un injecteur de position (23.1, 23.2) qui au moyen d'une extrémité de soufflage est connecté à un réservoir pour déchets de fils (28).

9. Machine textile selon l'une des revendications 1 à 7, **caractérisée en ce que** les moyens de succion de fil (16) sont formés en alternance par un injecteur de position (38) réalisé de façon mobile, et lequel est raccordé avec une extrémité de soufflage à un réservoir pour déchets de fils (28).

10. Machine textile selon la revendication 8, **caractérisée en ce que** l'injecteur de position (38) et le réservoir pour déchets de fils (28) sont combinés en une unité de service mobile (40) et **en ce que** l'unité de service (40) est maintenue de manière à pouvoir se déplacer sur un coté longitudinal de la machine (39) parallèlement par rapport aux dispositifs d'enroulement (10.1 - 10.9) par des moyens de guidage (43, 46).

11. Machine textile selon la revendication 10, **caractérisée en ce que** le moyen de guidage (43, 46) est réalisé au dessus ou en dessous des dispositifs d'enroulement (10.1 - 10.9) et **en ce qu'**une position d'arrêt est attribuée à l'unité de service (40) pour chacun des dispositifs d'enroulement (10.1 - 10.9) agencés de manière adjacente le long du moyen de guidage (43, 46).

12. Machine textile selon la revendication 10, **caractérisée en ce qu'**une pluralité de connexions d'air comprimé (30.1, 30.2) sont réalisés sur le coté longitudinal de la machine (39) parallèlement par rapport au moyen de guidage (43), les connexions d'air comprimé (30.1, 30.2) étant distribuées sur les positions d'arrêt individuelles de l'unité de service (40).

13. Machine textile selon l'une des revendications 8 à 12, **caractérisée en ce que** l'unité de service (40) comprend une pluralité d'injecteurs de position (38.1, 38.2, 38.3) qui sont attribués en alternance aux groupes de dispositifs d'enroulement (10.1-10.18).

14. Machine textile selon l'une des revendications 8 à 13, **caractérisée en ce qu'**un pistolet aspirateur de fil mobile (47) est prévu pour le guidage manuel des fils lors d'une nouvelle application après un échange de bobine et **en ce que** le pistolet aspirateur de fil (47) est relié au réservoir pour déchets de fils à l'intermédiaire d'un tuyau d'évacuation (48)
